# EUROPÄISCHE PATENTSCHRIFT

(11) **EP 0 770 826 B1**
(45) Veröffentlichungstag und Bekanntmachung des Hinweises auf die Patenterteilung: **10.01.2001**
(21) Anmeldenummer: 95116650.3
(22) Anmeldetag: 23.10.1995
(51) Int. Cl.: F24C 3/12

(54) **Topf-Erkennungssystem**
Detection system for cooking pot
Système de détection pour casserole

(43) Veröffentlichungstag der Anmeldung: 02.05.1997
(73) Patentinhaber: Kulbach, Egon, 65549 Limburg (DE)
(72) Erfinder: Kulbach, Egon, 65549 Limburg (DE)
(74) Vertreter: Simon, Peter, Dr.-Jur.

(56) Entgegenhaltungen:
- EP-A- 0 636 841
- FR-A- 2 662 236
- GB-A- 2 233 444

## Beschreibung

Die Erfindung bezieht sich auf eine Brennervorrichtung, der in Anspruch 1 näher bezeichneten Art.

Im gewerblichen Großküchenbereich werden derzeit insbesondere Gasherde mit großen Brennerleistungen eingesetzt, bei denen der Brenner selbst in der Regel durch manuelle Betätigung eines Schalters entflammt wird, und soweit wie im Großküchenbereich in der Regel behördlich vorgeschrieben eine Zündflamme vorhanden ist. Danach verbleibt der Brenner auch in Betrieb, soweit während kürzerer, oder auch längerer Zeiten der Kochtopf, die Bratpfanne etc. vom Brennerrost genommen wird.

Danach bleibt der Brenner in Betrieb, auch während Zeiten, während derer er nicht funktionsgerecht eingesetzt wird, zum Erhitzen von Speisen etc. Dies bedingt andererseits fehlgeschlagene Kosten für Energie und Energieverschwendung bei entsprechender Umweltschädlichkeit, wobei der Brenner selbst in der Regel durch manuelle Betätigung eines Schalters entflammt wird.

Des weiteren weisen die herkömmlich verwandten Brennervorrichtungen einschließlich Herdschüssel und Rost keine abgeschlossene Einheit auf, als daß Speisereste und sonstige zur Erhitzung gebrachten Materialien bei Überströmen oder Verspritzen zum Beispiel aus einem Topf in das Innere des Herdes gelangen, verbunden mit Verschmutzung, Hygienenachteilen und Beeinträchtigung der Funktionstüchtigkeit des Herdes insgesamt.

Der Erfindung liegt die Aufgabe zugrunde, eine Brennervorrichtung zu schaffen, die nur dann in Betrieb gesetzt wird, also entflammbar gestellt wird, soweit auch tatsächlich ein funktionsgerechter Einsatz des Brenners und damit des Herdes vorliegt, hier das Erhitzen von Kochtöpfen, Bratpfannen etc.

Des weiteren liegt der Erfindung die Aufgabe zugrunde, in Kombination mit der Selbstentflammbarkeit des Brenners ohne spezielle Betätigung des Hauptschalters durch manuelle Tätigkeit, eine abgeschlossene Brennervorrichtung, bestehend aus Herdschüssel, Brenner und Rost zu schaffen, die verhindert, daß Speisereste und sonstige, nicht verwertbare Stoffe, in das Innere des Herdes gelangen, mit den wie vor bezeichneten nicht gewünschten Wirkungen.

Derzeit sind zwar selbstentflammbare Gasbrennervorrichtungen bekannt, sei es über Sensoren oder sonstige elektronische manuelle Einrichtungen gesteuert, die jedoch allesamt nicht gewerblich genutzt werden, bzw. genutzt werden können, in Ermangelung einer funktionsgerechten Brauchbarkeit, die die wie vor aufgezeigten Eigenschaften erfüllt. Insbesondere ist keine selbstentzündbare Brennvorrichtung bekannt, die aus einem geschlossenen System besteht, bei Meidung von Verunreinigungen des Herdes im Inneren, also herdseitig außerhalb der Herdschüssel und der Brennervorrichtung.

Auch die Anmeldungen EP A 0 636 841 und FR-A-2 662 236 erfüllen die vorgenannten Anforderungen nicht, weil das Schließen und Öffnen der Gaszufuhr nicht vom Kochgefäß her Berührungslos gesteuert wird und zum anderen Herdschüssel, Rost- und Brennereinheit kein geschlossenes System darstellen, bei Meidung von Verschmutzungen im Inneren des Herdes.

Die Aufgabe wird erfindungsgemäß durch die Merkmale der Ansprüche 1 und 2 gelöst.

Die Erfindung beruht auf der Überlegung, durch eine berührungslose Vorrichtung ein Magnetventil (9) zu steuern, welches wiederum die Gaszufuhr zu dem Brenner (1) öffnet und schließt. Diese berührungslose Steuereinrichtung (7) reagiert, sobald ein Gefäß auf den Brennerrost (12) verbracht wird, und dadurch ein Impuls zu dem Magnetventil (9) auslöst.

Die berührunglose Steuereinrichtung (7) ist so angebracht, daß Spiesereste und sonstige Flüssigkeiten und Materialien nicht in das Innere des Herdes gelangen können.

Danach wird die Brennervorrichtung zu Beginn eines funktionsentsprechenden Vorganges (Kochen, Braten etc.) einmal durch den Hauptschalter (10) eingeschaltet bei entsprechender Gasdosierung (starker Flamme, weniger starker Flamme). Durch das Betätigen des Hauptschalters (10) wird zwar die Zündflamme (4) durch den Zünder (5) entflammbar gestellt, jedoch nicht der Hauptbrenner (1), weil die Gaszufuhr (11) zwischen Hauptschalter (10) und Magnetschalter (7) unterbrochen ist.

Erst wenn sich das Magnetventil (7) öffnet, strömt Gas in die Brennerpfeife (2, 3), wobei sich dieses Gas dann durch die Zündflamme (4) entzündet und der Brenner (1) betriebsbereit ist.

Danach ist der Brenner (1) nur dann in Betrieb, wenn ein Gefäß auf dem Brennerrost (12) steht, welches das berührungslose Steuerungsgerät (7) auslöst, und dadurch bedingt das Magnetventil (9) öffnet. Andererseits erlischt der Brenner (1) ohne weitere manuelle Betätigung, in dem das zuvor aufgebrachte Gefäß von dem Brennerrost (12) wieder entfernt wird und sonach das berührungslose Steuerungsgerät (7) einen Impuls an das Magnetventil (9) abgibt, bei Schließen und Unterbrechung der Gaszufuhr.

Das berührungslose Steuerungsgerät (7) ist im weiteren bereich der Herdschüssel (13) so angeordnet, daß Speisereste und sonstige unerwünschte Materialien nicht in das Innere des Herdes gelangen können.

Wegen des berührungslosen Steuerungsgerätes (7) ergeben sich nach dem Stand der Technik verschiedene Anwendungsbereiche, sei es photoelektronischer Art oder Erkennung durch elektromagnetische Felder etc.. Entscheidend ist jedoch bei dieser Erkennung, daß eine berührungslose Erkennung und Schaltung vorliegt.

Die Erfindung wird anhand der Zeichnungen näher erläutert.

Es zeigt

**Figur 1:**
Den Hauptschalter (10), der die Gaszufuhr (11) steuert. Das Magnetventil (9), wiederum gesteuert von dem berührungslosen Steuerungsgerät (7). Das berührungslose Steuerungsgerät (7) und die Brennerpfeife nebst Brenner (1, 2, 3) sind in die Herdschüssel (13) geschlossen integriert. Dem Brennerrost (12) und dem Brenner (1) zugeordnet die Zündflamme (4) und der Zünder (5).

Es zeigt

**Figur 2:**
Die Herdschüssel (13) am Rand der Herdschüssel (13), den Brennerrost (12) aufgesetzt. In der Herdschüssel integriert das Steuerungsgerät (7) und den außenseitigen Brennerteil, bestehend aus Brenner (1), Zündflamme (4), Zünder (5) und oberen Teil der Brennerpfeife (2).

## Patentansprüche

1. Brennervorrichtung für Gasherde mit einem Brenner (1), einer dem Brenner zugeordneten Gaszufuhr (11) mit manueller Gasunterbrechung (10), einer Herdschüssel (13), einem Brennerrost (12), einem berührungslosen steuerungsgerät (7), das durch Aufsetzen eines Gefäßes auf den Brennerrost (12) ausgelöst wird und das ein in der Gaszufuhr (11) angebrachtes Magnetventil (9) öffnet, wodurch der Brenner (1) eingeschaltet wird, wobei das Entfernen des Gefäßes vom Brennerrost (12) das berührungslose Steuerungsgerät (7) dahingehend auslöst, daß sich das Magnetventil (9) schließt und der Brenner (1) ausgeschaltet wird und wobei der Brenner (1), der Brennerrost (12) und das Steuerungsgerät (7) so an der Herdschüssel (13) angebracht sind, daß eine geschlossene Einheit entsteht und ein Eindringen von Speisenresten oder sonstigen Verunreinigungen in das Innere des Herdes verhindert wird.

2. Brennervorrichtung nach Anspruch 1 dadurch gekennzeichnet, daß dem Brenner (1) ein Zünder (5) beigestellt ist, der das aus dem Brenner (1) strömende Gas entzündet, wobei der Hauptschalter (10) das Gaszufuhrsystem insgesamt vom Brenner (1) und zum Zünder (5) schließt und öffnet.

## Claims

1. The jet device for gas stoves with a gas supply (11) allocated to a jet (1) and with a manual means of gas interruption (10), a stove pan (13), a jet grid (12), a contact-free control device (7) that is triggered when a vessel is placed on the jet grid (12) opened by a magnet valve (9)connected to the gas supply (11) which switches on the jet, whereby the removal of the vessel from the jet grid (12) then triggers the contact-free control device so that the magnet valve (9) closes and the jet is (1) extinguished and whereby the jet (1), the jet grid (12) and the control device (7) are mounted on the stove pan (13) in such a way that an integrated unit results and the penetration of food remains or other undesirable substances is prevented from entering the stove interior.

2. Jet device in accordance with Claim 1 is characterised by the fact that the jet (1) is equipped with an ignitor (5) which ignites the flow of gas emitted from the jet (1), whereby the main knob (10) opens and closes the gas supply system including the area from jet (1) and to the ignitor (5).

## Revendications

1. Dispositif de brûleur pour cuisinière à gaz avec un brûleur (1), une arrivée de gaz (11) affectée au brûleur avec interruption manuelle d'arrivée de gaz (10), une cuve de cuisson (13), une grille de brûleur (12), un appareil de commande sans contact (7) qui est déclenché par la pose d'un récipient sur la grille de brûleur (12) et qui ouvre une électrovanne (9) disposée dans l'arrivée de gaz (11) et qui allume le brûleur (1), le fait de retirer le récipient de la grille de brûleur (12) déclenchant l'appareil de commande sans contact (7), ce qui fait fermer l'électrovanne (9) et s'éteindre le brûleur (1), le brûleur (1), la grille de brûleur (12) et l'appareil de commande (7) étant placés de telle sorte sur la cuve de cuisson qu'ils forment une unité hermétique et empêchent que les restes d'aliments et autres salissures ne pénètrent à l'intérieur de la cuisinière.

2. Dispositif de brûleur selon la revendication 1, caractérisé par le fait qu'au brûleur (1) est affecté un allumeur (5) qui enflamme le gaz sortant du brûleur (1), le bouton principal (10) fermant et ouvrant le système général d'arrivée de gaz au brûleur (1) et à l'allumeur (5).
